# FASCICULE DE BREVET EUROPEEN

(11) **EP 3 013 727 B1**
(45) Date de publication et mention de la délivrance du brevet: **30.08.2017**
(21) Numéro de dépôt: 14750534.1
(22) Date de dépôt: 20.06.2014
(51) Int. Cl.: B66F 7/22, B66F 9/19, B66F 3/46

(54) **DISPOSITIF DE RETOURNEMENT**
VORRICHTUNG ZUM WENDEN
DEVICE FOR TURNING

(30) Priorité: 28.06.2013 FR 1356318
(43) Date de publication de la demande: 04.05.2016
(73) Titulaire: Societe d'Applications Electriques et Mecaniques SAPEM, 78600 Le Mesnil le Roi (FR)
(72) Inventeur: ARCHER, Joel, F-44000 Nantes (FR)
(74) Mandataire: Mazabraud, Xavier
(86) Numéro de dépôt international: PCT/FR2014/051534
(87) Numéro de publication internationale: WO 2014/207352

(56) Documents cités:
- EP-A1- 2 434 141
- DE-B- 1 004 782
- DE-U- 7 316 198
- FR-A1- 2 956 653
- GB-A- 2 270 062
- SU-A1- 440 333

## Description

L'invention se situe dans le domaine des dispositifs de retournement de pièces lourdes, permettant notamment de retourner une telle pièce de 360 degrés autour d'un axe horizontal.

De tels dispositifs existent sur le marché. La société SEFAC fournit notamment des colonnes mobiles de retournement. La déposante fournit des retourneurs de roues, notamment pour les roues de trains, et des vireurs pneumatiques permettant le basculement de pièces lourdes de 50 degrés. Il existe aussi des vireurs pneumatiques permettant un basculement de 70 degrés et des vireurs électromécaniques permettant un retournement de 360 degrés.

Ces différents dispositifs comportent plusieurs limites.

Ainsi, les dispositifs électriques à transmission mécanique présentent de nombreux inconvénients :
- ils nécessitent une grande précision de mise en place, en particulier pour des charges de grandes dimensions et lourdes ce qui implique un temps de mise en place élevé ;
- ils demandent, pour être tolérants vis-à-vis d'excentrations, un dimensionnement large des moteurs ;
- ils demandent des dispositifs complexes, par exemple frein magnétique, crémaillère antichute, pour assurer la sécurité du fonctionnement ;
- ils demandent des mesures de protection spéciales contre les risques électriques, y compris ceux d'alimentation, en particulier en atmosphère explosive ;
- ils sont sensibles à l'environnement, par exemple en cas de sablage, peinture ou grenaillage de la pièce ;
- ils ont un nombre de composants élevé ;
- en maintenance ils nécessitent :
   ∘ une gestion en magasin de nombreuses références ;
   ∘ un personnel multi-compétent qualifié ; et,
- si, pour des questions d'ergonomie, il est nécessaire d'élever la charge, ces systèmes demandent plusieurs moteurs, des dispositifs mécaniques supplémentaires, notamment des vis, et une synchronisation de l'ensemble pour ne pas forcer sur ces mêmes dispositifs.

La société demanderesse a développé une solution pneumatique permettant un basculement de plus ou moins 70 degrés. Ce système élimine les inconvénients des dispositifs électriques ci-dessus. Il est, en particulier, très tolérant au niveau de la précision de mise en place des pièces. Il est aussi très tolérant quant à la position du centre de gravité de la pièce par rapport à l'axe de basculement. En outre, les temps de basculement sont courts. Cette solution utilise des vérins à soufflets, peu couteux et faciles d'entretien, même pour une utilisation en atmosphère explosive. Toutefois ce système est limité à un angle de basculement de plus ou moins 70 degrés.

Le document DE 1 004 782 B divulgue un dispositif selon le préambule de la revendication 1.

Le but de l'invention est de proposer un dispositif de retournement d'une pièce, permettant un retournement horizontal de 360 degrés

Selon la revendication 1, un tel dispositif pour retourner une pièce comprend :
- un châssis ;
- un chariot, mobile en translation dans le châssis ;
- des moyens de vérinage pour déplacer le chariot ;
- une interface de préhension pour la pièce, mobile en rotation autour d'un axe horizontal, relativement au chariot ;
- une platine, rigidement fixée à l'interface et s'étendant radialement relativement à l'axe ;
- une bielle, dont une première extrémité est montée pivotante autour d'un axe fixe du châssis, et dont une deuxième extrémité prévue pour être fixée de façon amovible à un ancrage sur la platine.
Selon la revendication 1, la platine comprend au moins trois, de préférence quatre, ancrages radialement distants de l'axe de retournement. Les ancrages sont de préférence équidistants entre eux, et sensiblement sur un cercle autour de l'axe de retournement.

Le châssis peut prendre la forme d'une colonne et la translation être verticale.

Les moyens de vérinage sont avantageusement un vérin pneumatique à soufflet.

Selon un autre aspect de l'invention, un système de retournement pour une pièce comprend avantageusement deux dispositifs selon l'invention, en vis-à-vis l'un de l'autre, leurs axes de retournement respectifs étant sensiblement confondus.

Des modes de réalisation et des variantes seront décrits ci-après, à titre d'exemples non limitatifs, avec référence aux dessins annexés dans lesquels :
- la figure 1 est une vue en perspective schématique d'un système de retournement composé de deux dispositifs de retournement selon l'invention, le dispositif le plus à gauche y étant représenté en coupe, le système y étant représenté en position basse ;
- les figures 2 à 7 sont des vues partielles du système de la figure 1, représentant différentes positions pour le dispositif de gauche ;
- la figure 2 illustre ce dispositif dans une position intermédiaire entre la position basse et une position haute, dans le sens de la montée ;
- la figure 3 illustre le dispositif dans la position haute, après la montée ;
- la figure 4 illustre la préparation du dispositif pour une descente ;
- la figure 5 illustre le dispositif dans la position haute, prêt pour la descente ;
- la figure 6 illustre le dispositif dans une position intermédiaire, lors de la descente ; et,
- la figure 7 illustre le dispositif dans la position basse, après la descente.

La figure 1 illustre un système 1 selon l'invention prévu pour retourner horizontalement une pièce 2. Le système 1 comprend deux dispositifs 3 disposés en vis-à-vis l'un de l'autre, chacun portant une extrémité respective de la pièce 2. Le dispositif 3 le plus à gauche sur la figure 1 est représentée partiellement coupé, de sorte que l'on en voit l'intérieur. Les deux dispositifs 3 sont identiques entre eux.

Chaque dispositif de retournement comprend :
- un châssis ; ce châssis a la forme d'une colonne 5 creuse, de section horizontale sensiblement carrée, et comprend une embase 6 servant d'appui au sol pour le dispositif ;
- un chariot 7, monté coulissant verticalement à l'intérieur de la colonne 5;
- un vérin pneumatique à soufflet 8, disposé dans la colonne et sous le chariot pour le faire coulisser ;
- des moyens de préhension 9 qui comprennent un mandrin 10 destiné à maintenir la pièce 2.

Les moyens de préhension comprennent un arbre horizontal 12 qui traverse la colonne 5. Dans le système de la figure 1, les moyens de préhension 9 sont disposés en vis-à-vis des moyens de préhension de l'autre dispositif. La colonne étant disposée au-delà des moyens de préhension relativement à cet autre dispositif.

Le chariot forme un palier 11 pour la rotation de l'arbre 12 autour d'un axe de basculement X12 horizontal ; ainsi, l'arbre et le palier forment ensemble une liaison pivot. Une fenêtre intérieure 13 permet le passage de l'arbre 12 au travers d'une face intérieure de la colonne, c'est-à-dire d'une face en vis-à-vis de la même face de l'autre dispositif. Une fenêtre extérieure 14 permet le passage de l'arbre 12 au travers d'une face extérieure 15 de la colonne 5, c'est-à-dire d'une face opposée à la face intérieure Les fenêtres intérieure et extérieure ont sensiblement les mêmes dimensions ; elles sont oblongues, allongées verticalement, de sorte qu'elles permettent la montée et la descente de l'arbre 12 en même temps que celle du chariot 7.

Une extrémité extérieure de l'arbre 12 porte une platine d'entraînement 17 qui s'étend transversalement à l'axe de basculement X12. Ainsi, l'arbre 12 permet de solidariser la platine d'entraînement 17 avec le mandrin 10 correspondant. Dans l'exemple illustré la platine 17 est une tôle carrée. Au voisinage de chaque angle de la platine, la platine comprend un ancrage A-D, un premier ancrage A est le plus haut et en arrière, un deuxième ancrage B est le plus bas et en arrière, un troisième ancrage C est le plus bas et en avant et le quatrième ancrage D est le plus haut et en avant.

Le dispositif de retournement 3 comprend en outre une bielle 18 montée en rotation autour d'un axe de bielle horizontal X18, parallèle à l'axe de basculement. L'axe de bielle X18 est fixe relativement à la colonne 5, dans un même plan vertical que l'axe de basculement X12. Une extrémité libre 19 de la bielle 18 est prévue pour être fixée de façon amovible sur l'un quelconque des ancrages A-D de la platine. Le dispositif 3 comprend aussi une butée haute 21, disposée de sorte que dans la position haute, illustrée aux figures 3 à 5, la platine vient en butée contre la butée 21.

Dans la position basse du dispositif, illustrée à la figure 1, la platine 17 a deux de ses côtés qui sont horizontaux, de sorte que le premier ancrage A et le quatrième ancrage D de son côté le plus haut sont également accessibles pour y fixer l'extrémité 19 de la bielle 18. A la figure 1, la bielle est fixée au premier ancrage A, le plus haut et en arrière ; le dispositif de droite a une disposition symétrique à celui de gauche.

Nous allons maintenant décrire le fonctionnement du dispositif, et donc du système, en prenant comme position initiale la position basse illustrée à la figure 1.

Afin de retourner la pièce 2, on gonfle le vérin 8, de sorte que le chariot 7 se déplace de bas en haut dans la colonne 5, entraînant l'arbre 12 et la platine 17. Le premier ancrage A de la platine, décalé vers l'arrière relativement au plan vertical commun aux axes de retournement X12 et de bielle X18, est retenu par la bielle 18 de sorte qu'il crée un moment sur la platine 17, autour de l'axe de basculement. La platine est donc entrainée dans une rotation selon R autour de l'axe de basculement X12. Le mandrin 10 étant rigidement lié à la platine 17 par l'arbre 12, il subit la même rotation R qu'elle transmet à la pièce 2, qui y est fixée. Ainsi, à mesure où le chariot 7 s'élève dans la colonne 5, la pièce 2 bascule autour de l'axe de basculement X12. La figure 2 illustre une position intermédiaire entre la position basse et la position haute, dans laquelle le basculement a atteint environ 45 degrés.

La figure 3 illustre la position haute. Un côté de la platine 17, portant le troisième ancrage C et le quatrième ancrage D, initialement vertical, est maintenant horizontal et calé contre la butée haute 21. Le basculement a atteint 90 degrés autour de l'axe de basculement X12. Le premier ancrage A est alors le plus bas et en arrière de la platine 17 et le deuxième ancrage B est le plus bas et en avant, à la même distance de l'axe de bielle X18 que le premier ancrage A. Dans cette position, la butée 21 permet de verrouiller la position de la charge 2 sous la pression du vérin 8. La bielle 18 n'est plus contrainte et peut donc être détachée de l'ancrage A.

Pour poursuivre le basculement au-delà de 90 degrés, on détache la bielle 18 du premier ancrage A, comme illustré à la figure 4, pour le fixer au deuxième ancrage B, comme illustré à la figure 5. A partir de cette position haute, on dégonfle le vérin 8, de sorte que le chariot 7 se déplace de haut en bas dans la colonne 5, entraînant l'arbre 12 et la platine 17. Le deuxième ancrage B de la platine, décalé vers l'avant relativement au plan vertical commun aux axes de retournement X12 et de bielle X18, est retenu par la bielle 18 de sorte qu'il crée un moment sur la platine 17, autour de l'axe de basculement. La platine est donc entrainée dans une nouvelle rotation selon R autour de l'axe de basculement X12. Ainsi, à mesure où le chariot 7 descend dans la colonne 5, la pièce 2 continue à basculer autour de l'axe de basculement X12, toujours selon R. La figure 6 illustre une position intermédiaire entre la position haute et la position basse, dans laquelle le basculement a atteint environ 135 degrés, mesuré à partir de la position initiale de la figure 1.

La figure 7 illustre la nouvelle position basse. Le basculement a atteint 180 degrés autour de l'axe de basculement X12. Le premier ancrage A est alors le plus bas et en avant de la platine 17.

On peut poursuivre le basculement indéfiniment. Ainsi, pour poursuivre le basculement jusqu'à 180 degrés, il convient de fixer d'abord la bielle au troisième ancrage C et de faire remonter le chariot jusqu'à sa position haute, puis, de fixer la bielle 18 au quatrième ancrage D et de faire redescendre le chariot 7 à sa position basse.

A partir de la position de la figure 1, il est aussi possible de faire basculer la pièce 2 dans un sens inverse à la rotation R précédemment illustrée, en fixant la bielle 18 d'abord au quatrième ancrage D puis successivement au troisième C, au deuxième B et au premier A.

Bien sûr, l'invention n'est pas limitée aux exemples qui viennent d'être décrits.

Ainsi, dans l'exemple illustré, la rotation est indexable tous les 90 degrés. Une rotation à 180 degrés est réalisée pour une sortie et une rentrée du vérin 8. Une rotation à 360 degrés est réalisée pour 2 sorties et 2 rentrées du vérin. Une indexation tous les 60 degrés peut être obtenue par une platine hexagonale portant 6 ancrages. D'autres types d'indexations peuvent être obtenus dans un nombre différent d'ancrages.

Pour des charges longues, le système fonctionne avec deux dispositifs de retournement, c'est-à-dire deux colonnes jumelées en vis-à-vis, comme précédemment illustré. Les deux dispositifs étant avantageusement indépendants l'entraxe des colonnes peut être réglé pour s'adapter à la longueur de la pièce à basculer.

On peut aussi utiliser un seul dispositif, c'est-à-dire en mono-colonne, chargé en porte à faux pour des charges suffisamment compactes ou légères.

Les avantages d'un dispositif selon l'invention sont multiples et notamment :
- facilité de mise en place de la charge, notamment en utilisant pour les moyens de préhension des mors adaptables et ouvrables dans différentes directions ;
- tolérance aux défauts de centrage et d'équilibrage ;
- facilité pour se procurer une source d'énergie pneumatique.
- des vérins à soufflets peu onéreux par rapport à leurs homologues hydrauliques ou électriques ;
- peu de pièces d'usure et maintenance facilitée ;
- le principe d'élévation-rotation permet de sécuriser la manoeuvre même en cas de rupture pneumatique ;
- compatibilité avec une utilisation en milieu explosif (ATEX).

## Revendications

1. Dispositif (3) pour retourner une pièce (2), comprenant :
- un châssis (5) ;
- un chariot (7), mobile en translation dans ledit châssis ;
- des moyens de vérinage (8) pour déplacer ledit chariot ;
- une interface de préhension (9) pour ladite pièce, mobile en rotation autour d'un axe de basculement (X12), relativement audit chariot ;
- une platine (17), rigidement fixée à ladite interface (9) et s'étendant radialement relativement audit axe de basculement ;
- une bielle (18), montée pivotante autour d'un axe de bielle (X18) fixe relativement audit châssis, et dont une extrémité libre (19) prévue pour être fixée de façon amovible à un ancrage (A-D) sur ladite platine,
**caractérisé en ce que**
la platine comprend au moins trois, de préférence quatre, ancrages (A-D) radialement distants de l'axe de retournement, lesdits ancrages étant de préférence équidistant entre eux, et sensiblement disposé sur un cercle autour de l'axe de retournement (X12).

2. Dispositif selon la revendication 1, **caractérisé en ce que** le châssis est une colonne et **en ce que** la translation est sensiblement verticale.

3. Dispositif selon l'une des revendications 1 ou 2, **caractérisé en ce que** les moyens de vérinage sont un vérin pneumatique à soufflet (8).

4. Système (1) pour retourner une pièce (2) **caractérisé en ce qu'**il comprend deux dispositifs (3) selon l'une des revendications précédentes, en vis-à-vis l'un de l'autre, leurs axes de retournement (X12) respectifs étant sensiblement confondus.

## Patentansprüche

1. Vorrichtung (3) zum Wenden eines Gegenstands (2), die umfasst:
- ein Gestell (5),
- einen in dem Gestell längsverschiebbaren Wagen (7);
- Hebemittel (8) zum Verschieben des Wagens;
- eine Greifgrenzfläche (9) für den Gegenstand, die um eine Kippachse (X12) drehbar ist, relativ zu dem Wagen;
- eine Platine (17), die starr an der Grenzfläche (9) befestigt ist und sich radial erstreckt, relativ zu der Kippachse;
- eine Pleuelstange (18), um eine Pleuelachse (X18) schwenkend montiert feststehend relativ zu dem Gestell, und bei der ein freies Ende (19) dafür vorgesehen ist, beweglich an einer Verankerung (A-D) auf der Platine befestigt zu sein,
**dadurch gekennzeichnet, dass**
die Platine mindestens drei, vorzugsweise vier, radial von der Wendeachse entfernte Verankerungen (A-D) umfasst, wobei die Verankerungen untereinander vorzugsweise äquidistant sind und im Wesentlichen auf einem Kreis um die Wendeachse (X12) angeordnet sind.

2. Vorrichtung nach Anspruch 1, **dadurch gekennzeichnet, dass** das Gestell eine Säule ist und dass die Längsverschiebung im Wesentlichen vertikal erfolgt.

3. Vorrichtung nach einem der Ansprüche 1 oder 2, **dadurch gekennzeichnet, dass** die Hebemittel ein pneumatischer Balgzylinder (8) sind.

4. System (1) zum Wenden eines Gegenstands (2), **dadurch gekennzeichnet, dass** es zwei Vorrichtungen (3) nach einem der vorhergehenden Ansprüche umfasst, die einander gegenüberstehen, wobei ihre Wendeachsen (X12) im Wesentlichen zusammenfallen.

## Claims

1. Device (3) for turning a workpiece (2), **characterised in that** it comprises:
- a frame (5);
- a carriage (7), translationally mobile in said frame;
- means for jacking (8) in order to displace said carriage;
- a gripping interface (9) for said workpiece, mobile in rotation around a pivot axis (X 12), relative to said carriage;
- a plate (17), rigidly secured to said interface (9) and extending radially relative to the pivot axis;
- a rod (18), mounted pivotingly around a fixed rod axis (X18) relatively to said frame, and of which a free end (19) provided to be removable secured to an anchor (A-D) on said plate.
**characterised in that**
the plate comprises at least three, preferably four, anchors (A-D) radially separated from the turning axis, with said anchors being preferably equidistant between them, and substantially arranged on a circle around the turning axis (X12).

2. Device according to claim 1, **characterised in that** the frame is a column and **in that** the translation is substantially vertical.

3. Device according to one of claims 1 or 2, **characterised in that** the means for jacking are a pneumatic jack with bellows (8).

4. System (1) for turning a workpiece (2) **characterised in that** it comprises two devices (3) according to one of the preceding claims, facing one another, with their respective turning axes (X12) being substantially confounded.
